# FASCICULE DE BREVET EUROPEEN

(11) **EP 2 195 581 B1**
(45) Date de publication et mention de la délivrance du brevet: **14.11.2018**
(21) Numéro de dépôt: 08805789.8
(22) Date de dépôt: 16.05.2008
(51) Int. Cl.: F24F 1/01

(54) **SYSTEME DE DIFFUSION D'AIR DANS UNE ENCEINTE**
SYSTEM ZUR LUFTIDIFFUSION IN EINER KAMMER
SYSTEM FOR THE DIFFUSION OF AIR IN A CHAMBER

(30) Priorité: 18.05.2007 FR 0703573
(43) Date de publication de la demande: 16.06.2010
(73) Titulaire: Boone, Charles, 28190 Fontaine La Guyon (FR); Vacher, Marie-Thérèse, 01250 Journans (FR); Boone, Jérôme, 01250 Journans (FR); Katz, Alain, 77190 Dammarie-les-Lys (FR)
(72) Inventeur: KATZ, Alain, F-77190 Dammarie Les Lys (FR)
(74) Mandataire: IPAZ
(86) Numéro de dépôt international: PCT/FR2008/050842
(87) Numéro de publication internationale: WO 2008/142348

(56) Documents cités:
- EP-A- 1 035 385
- DE-A1- 2 262 009
- DE-A1- 10 164 733
- DE-A1- 10 164 733
- FR-A1- 2 817 951
- GB-A- 2 384 302
- US-A- 5 413 530
- US-A1- 2002 062 948
- "Extrait de la brochure <Diffuseurs d'air Anemostat>", EXTRAIT DE LA BROCHURE <DIFFUSEURS D'AIR ANEMOSTAT>, SOCIÉTÉ ANEMOTHERM, FR, 25 June 1961 (1961-06-25), pages 1-3, XP003024390,

## Description

La présente invention concerne un système de diffusion d'air dans une enceinte.

Le domaine de l'invention est le domaine de la diffusion d'air dans une enceinte ou une cabine et la régulation de cette diffusion.

L'invention s'applique plus particulièrement à la diffusion d'air dans des enceintes, telles que des chambres d'hôpital, nécessitant d'une part une bonne circulation d'air pour des raisons d'hygiène et d'autre part une régulation fine de la qualité de l'air se trouvant dans l'enceinte ainsi que la température à l'intérieur de l'enceinte.

Il existe actuellement de nombreux systèmes de diffusion d'air dans une enceinte. Ces systèmes requièrent le plus souvent la mise en oeuvre de débits d'air tout en associant, selon les systèmes, une distribution d'air, d'eau chaude et froide, des radiateurs statiques ou des ventilo-convecteurs et des grilles d'insufflation et d'extraction d'air.

Parmi les systèmes existants on connaît notamment le système SPILOTAIR. Ce dernier comprend un traitement thermique de l'air utilisant des batteries terminales cylindriques et l'aspiration de l'air ambiant de l'enceinte par effet venturi. Le dispositif de venturi ainsi que les batteries terminales sont directement intégrés dans les gaines du réseau d'aération ou de distribution d'air dans l'enceinte. Le système SPILOTAIR présente une première grille de diffusion d'air dans la pièce et une deuxième grille pour aspirer l'air ambiante.

L'inconvénient majeur d'un tel système est la complexité de mise en place des différents composants de ce système. En effet, la mise en place du dispositif de venturi ainsi que des batteries terminales dans les gaines est une opération délicate et qui nécessite un temps d'installation important. De plus, ce type de systèmes présente des grilles séparées pour la diffusion d'air dans la pièce et l'aspiration de l'air ambiant de l'enceinte, ce qui nécessite la mise en place d'au moins deux grilles par enceinte et la liaison d'au moins deux grilles au réseau de distribution d'air. Ces caractéristiques impliquent, d'une part de nombreuses pièces rendant le système onéreux et un temps d'installation du système important rendant son installation peu pratique. Par ailleurs, la complexité d'un tel système rend son entretien difficile et onéreux.

Le document FR 2 817 951 A1 décrit aussi un dispositif de traitement d'air selon le préambule de la revendication 1. Ce dispositif reste complexe, onéreux, et difficile à installer et à entretenir

Un objectif de l'invention est de palier aux inconvénients précités.

Un autre objectif de l'invention est de proposer un système de diffusion d'air dans une enceinte moins complexe que les systèmes actuels.

Enfin, il est aussi un objectif de l'invention de proposer un système de diffusion d'air dans une enceinte peu onéreux, facile à installer et à entretenir.

L'invention propose ainsi un système de diffusion d'air selon la revendication 1.

Ce système comprend des moyens de mélange des flux primaires et secondaires fournissant un flux d'air, dit tertiaire, diffusé dans l'enceinte au travers d'une ouverture, dite de diffusion, de la zone tertiaire. Le système selon l'invention se présente sous la forme d'un ensemble monobloc.

Cet ensemble monobloc peut comprendre des moyens de fixation prévus pour le fixer au niveau du plafond ou un mur de l'enceinte ou sur une surface se trouvant dans l'enceinte. L'ensemble monobloc peut aussi se présenter sous la forme d'un rack ou d'un tiroir à glisser dans un emplacement qui est fixé sur un mur ou un plafond.

Le système selon l'invention est plus facile à installer que les systèmes de l'état de l'art et permet de réaliser une grande économie en temps d'installation.

De plus, l'installation du système selon l'invention ne nécessite aucune connaissance spécifique, et donc aucune intervention de la part d'une personne qualifiée. Elle peut être réalisée par une personne non qualifiée.

Par ailleurs, l'entretien du système selon l'invention est aussi plus facile à réaliser que l'entretien des systèmes de l'état de l'art. En effet, l'ensemble monobloc peut être retiré, nettoyé et remplacé facilement. Le système monobloc est aussi pratique à déplacer, par exemple en atelier, pour procéder à un entretien particulier si cela est nécessaire.

Le flux primaire peut être un flux ayant subi, au préalable, un traitement quelconque par un dispositif de traitement et amené à proximité ou dans l'enceinte au moyen d'un réseau de conduits ou de gaines dans lequel il se trouve sous pression ou non.

Plus particulièrement, le flux d'air primaire peut être un flux d'air, prélevé à l'extérieur ou fourni par un autre dispositif, et traité thermiquement par un dispositif de traitement thermique, tel qu'un dispositif de pompe à chaleur. Le flux primaire peut être à une température comprise par exemple entre 8 et 35°C, ce qui offre une plage plus large que dans les systèmes habituellement employés qui utilisent des températures de l'ordre de 14 à 32°. Un autre avantage de l'invention a pour conséquence la mise en oeuvre de débits d'air réduits et la réduction des dimensions des gaines et des centrales de traitement d'air.

Avantageusement, l'ouverture d'admission du flux secondaire se trouve à proximité de l'ouverture de diffusion, de façon à ce que la diffusion du flux tertiaire dans l'enceinte crée un effet d'induction favorisant l'admission du flux secondaire dans la zone secondaire. Ainsi, l'admission du flux secondaire dans la zone secondaire est facilitée par la diffusion du flux tertiaire. De plus, la proximité de l'ouverture d'admission du flux secondaire et de l'ouverture de diffusion du flux tertiaire, permet de réaliser un ensemble monobloc de dimensions réduites et donc peu encombrant et d'utiliser une seule grille pour l'ouverture d'admission de flux secondaire et l'ouverture de diffusion du flux tertiaire dans la pièce.

Dans une version avantageuse du système selon l'invention, les moyens de mélange comprennent une paroi entre la zone primaire et la zone tertiaire, réalisant un mélange du flux primaire et secondaire par effet venturi sous l'action de la vitesse du flux primaire.

Avantageusement, la paroi comprend une partie présentant une forme creuse traversée par le flux primaire pour passer de la zone primaire à la zone tertiaire, la section de la forme creuse diminuant progressivement entre une extrémité amont située du coté de la zone primaire et une extrémité aval située du coté de la zone tertiaire de manière à ce que le passage du flux primaire par la forme creuse créé un effet venturi dans la zone tertiaire au niveau de l'extrémité aval de la forme creuse. Dans la suite de la description nous désignerons cette forme creuse « ouverture de passage primaire ». Cette ouverture de passage peut par exemple être une buse, un entonnoir, de forme conique ou rectangulaire permettant de créer un effet venturi lorsqu'elle traversée par un flux à une vitesse moyenne ou importante.

Dans une version simplifiée, la paroi peut être sensiblement plane et comporter des ouvertures de passages ou des trous traversant la paroi et par lesquels le flux primaire passe de la zone primaire vers la zone tertiaire. La paroi peut comporter des ouvertures de passage ou des trous traversants en plus d'une forme non plane, telle qu'une buse, un entonnoir, une forme conique ou rectangulaire permettant de créer un effet venturi tel que décrit plus haut.

Dans une version particulière, les ouvertures de passages, ou trous, traversants peuvent être de forme sensiblement tronconique, s'étendant de la zone primaire vers la zone tertiaire, la plus grande section se trouvant du côté de la zone primaire et la plus petite section se trouvant du côté de la zone tertiaire. Une telle forme des ouvertures de passage permet de diminuer le bruit provoqué par le passage du flux primaire de la zone primaire vers la zone tertiaire.

De plus, le flux secondaire passe de la zone secondaire vers la zone tertiaire par une ouverture de passage se trouvant à proximité de l'extrémité aval de la forme creuse, de façon à ce que l'effet venturi, généré par la vitesse de passage du flux primaire par l'ouverture de passage primaire, créé une dépression favorisant le passage du flux secondaire de la zone secondaire vers la zone tertiaire. Dans la suite de la description nous désignerons cette ouverture de passage « ouverture de passage secondaire ».

Le flux primaire et le flux secondaire passent, respectivement de la zone primaire et de la zone secondaire, vers la zone tertiaire au travers des ouvertures de passage primaire et secondaire. L'ouverture de passage primaire se trouve dans la paroi séparant la zone primaire et la zone tertiaire. Avantageusement, cette paroi sépare également la zone primaire et la zone secondaire. Le passage du flux primaire par l'ouverture de passage primaire créé une dépression au niveau de l'extrémité aval de cette ouverture. Cette dépression est le résultat de l'effet venturi obtenu par le passage, à vitesse importante, du flux primaire par l'ouverture de passage primaire dont la section diminue progressivement selon le sens de passage de ce flux primaire. La dépression créée au niveau de l'extrémité aval de l'ouverture de passage primaire entraîne le passage du flux secondaire vers la zone tertiaire par l'ouverture de passage secondaire qui se trouve à proximité de l'extrémité aval de l'ouverture de passage primaire.

Dans un mode de réalisation particulier, l'ouverture de passage du flux secondaire vers la zone tertiaire peut être formée par une paroi inclinée qui s'étend sensiblement parallèlement à l'une des paroi latérale de l'ouverture de passage primaire.

Dans une version avantageuse, le système selon l'invention peut comprendre des moyens d'admission du flux primaire dans la zone primaire. Ces moyens d'admission peuvent comprendre :
- des moyens d'aspiration prévus pour aspirer le flux primaire vers les moyens de mélange. Les moyens d'aspiration peuvent comprendre au moins un ventilateur disposé au niveau de l'ouverture d'admission du flux primaire et permettant d'augmenter ou de diminuer la vitesse d'admission du flux primaire ; et/ou
- des moyens de régulation du débit d'admission du flux primaire, lorsque le flux primaire arrivant au niveau de l'ouverture d'admission de flux primaire est sous pression ou a une vitesse moyenne ou importante, tel que dans un réseau de distribution de flux primaire sous pression. Ces moyens de régulation peuvent comprendre un piston équipé d'un volet simple, d'un volet papillon, d'un clapet, d'un iris, d'un diaphragme dont la position est régulée pour faire varier le débit de flux primaire admis dans la zone primaire. Ces moyens de régulation peuvent être de type mâle ou femelle.

Les moyens d'admission, du flux primaire dans la zone primaire et donc vers les moyens de mélange, permettent de faire varier directement ou indirectement :
- la vitesse d'admission du flux primaire dans la zone primaire ;
- la vitesse du flux primaire arrivant vers les moyens de mélange ;
- la vitesse de passage du flux primaire par l'ouverture de passage primaire ;
- l'effet venturi créé par le passage du flux primaire par l'ouverture de passage primaire ;
- la vitesse d'admission du flux secondaire dans la zone secondaire ;
- les proportions de flux secondaire et primaire lors du mélange, et donc la composition du flux tertiaire ; et
- la diffusion du flux tertiaire dans l'enceinte.

Ainsi, les moyens d'admission permettent de faire varier la composition du flux tertiaire diffusé dans l'enceinte en faisant varier les proportions du flux primaire et secondaire qui sont mélangés.

Par ailleurs les moyens d'admission font varier le débit d'admission du flux secondaire et le débit du flux tertiaire diffusé dans l'enceinte. Ainsi, il est possible de créer soit une dépression soit une surpression dans l'enceinte. Lorsque l'enceinte est une chambre d'hôpital, le système selon l'invention permet :
- de créer et de maintenir une surpression dans la chambre pour réaliser un confinement d'un patient par rapport à l'extérieur dans le cas par exemple de pathologies immunodéficientes ; ou
- de créer et de maintenir une dépression dans la chambre pour réaliser un confinement extérieur par rapport à un patient, dans le cas par exemple de pathologies très contagieuses.

Les moyens d'admission permettent de rendre le système selon l'invention indépendant de la pression du réseau de distribution du flux primaire.

Le système selon l'invention peut comprendre en outre une quatrième zone présentant une ouverture d'admission d'un quatrième flux provenant de l'enceinte, et une ouverture de passage de ce quatrième flux de la quatrième zone vers la zone tertiaire pour se mélanger au flux primaire et secondaire. Dans ce cas le flux tertiaire est composé des flux primaire et secondaire, et du quatrième flux.

Le système selon l'invention peut comprendre des moyens de ventilation disposés au niveau de l'ouverture de passage du quatrième flux favorisant le passage du quatrième flux de la quatrième zone vers la zone tertiaire.

Ainsi, l'utilisateur dispose d'un moyen de contrôle supplémentaire de la composition et de la température du flux tertiaire. Il peut faire varier la composition et la température du flux tertiaire par ajout du quatrième flux au flux primaire et secondaire. De plus, en faisant varier le fonctionnement des moyens de ventilation disposés au niveau de l'ouverture de passage du quatrième flux, l'utilisateur a la possibilité de faire varier la proportion du quatrième flux se mélangeant au flux primaire et secondaire et donc de réguler de manière fine la composition et la température du flux tertiaire diffusé dans l'enceinte.

Avantageusement, l'ouverture d'admission du quatrième flux dans la quatrième zone peut se trouver à proximité de l'ouverture de diffusion du flux tertiaire dans l'enceinte, de façon que la diffusion du flux tertiaire dans l'enceinte créé un effet d'induction favorisant l'admission du quatrième flux dans la quatrième zone.

Dans un mode de réalisation particulier la quatrième zone peut faire partie de la zone secondaire. Dans ce cas, le quatrième flux est le flux secondaire, l'ouverture d'admission du quatrième flux est l'ouverture d'admission du flux secondaire.

Le système selon l'invention peut comprendre en outre des moyens de traitement du flux primaire, plus particulièrement des moyens de traitement thermique, disposés entre l'ouverture d'admission du flux primaire et les moyens de mélange, et prévus pour être traversés par le flux primaire. Ainsi le système selon l'invention permet de réguler la température du flux primaire et donc indirectement du flux tertiaire diffusé dans l'enceinte pour soit chauffer, soit refroidir l'enceinte.

Le flux primaire peut ne pas être traité thermiquement auquel cas le système selon l'invention permet de réaliser une ventilation de l'enceinte ou un renouvellement de l'air de l'enceinte.

La disposition des différentes zones dans l'ensemble monobloc permet d'avoir un ensemble compact, de dimension réduites et facile à manipuler. Dans une disposition particulière, les moyens de mélange séparent l'ensemble monobloc en deux parties, l'une comprenant la zone primaire, et l'autre comprenant la zone secondaire et la zone tertiaire. Les zones secondaire et tertiaire sont superposées et séparées par au moins une paroi. Dans le cas où le système selon l'invention présente une quatrième zone, telle que décrite plus haut, la quatrième zone peut se situer en dessous de la zone tertiaire, plus particulièrement au même niveau que la zone secondaire. La quatrième zone peut, par exemple, être disposée dans l'ensemble de manière à séparer la zone secondaire en deux parties. Une telle disposition des zones permet d'avoir une seule grille pour les ouvertures :
- de diffusion du flux tertiaire dans l'enceinte,
- d'admission du flux secondaire dans la zone secondaire, et
- d'admission du quatrième flux dans la quatrième zone.

L'ensemble monobloc peut être doté de moyens de fixation permettant de le fixer sur une surface se trouvant dans l'enceinte, par exemple dans un faux plafond. Ces moyens de fixation peuvent être de type « enclipsable », ou « rack » ou encore « tiroir » permettant d'installer et de désinstaller le système de manière pratique.

Selon un autre aspect de l'invention il est proposé une installation de diffusion d'air comprenant au moins un système de diffusion d'air selon l'invention. Une telle installation peut comprendre une pompe à chaleur fournissant un flux primaire traité thermiquement à plusieurs systèmes de diffusion d'air se trouvant chacun dans une enceinte, au moyen d'un réseau de gaines de distribution de flux primaire. La température du flux primaire fourni aux systèmes de diffusion d'air peut être constante, chacun des systèmes permettant ensuite de réguler indépendamment la température du flux tertiaire diffusé dans l'enceinte grâce aux moyens de traitement thermique du système selon l'invention. La régulation de la température de diffusion d'air dans chaque enceinte peut être réalisée grâce à un module électronique de contrôle. Ce module électronique de contrôle peut aussi permettre de contrôler et de réguler le débit des différents flux pour réaliser une dépression ou une surpression dans l'enceinte tel que décrit plus haut.

Chaque module de contrôle et de régulation peut être relié à un module central de supervision. Ce module central de supervision peut acquérir les données de fonctionnement de chacun des systèmes de diffusion grâce à une communication avec les modules de contrôle et de régulation associé à chacun des systèmes. Il peut aussi modifier à distance le fonctionnement de chacun des systèmes de diffusion, de manière individuelle, en agissant sur les modules de contrôle associés.

D'autres avantages et caractéristiques apparaîtront à l'examen de la description détaillée d'un mode de réalisation nullement limitatif, et des dessins annexés sur lesquels
- la figure 1 est une représentation selon une vue isométrique d'une première version du système selon l'invention en faisant abstraction du boîtier dans lequel il se trouve en fonctionnement ;
- la figure 2 est une représentation selon une vue de dessus du système de la figure 1 ;
- la figure 3 est une représentation du système de la figure 1 selon une vue du coté de l'ouverture d'admission du flux primaire ;
- la figure 4 est une représentation du système de la figure 1 selon une vue du côté de l'ouverture de diffusion du flux tertiaire ;
- la figure 5 est une représentation du système de la figure 1 selon une vue de profil ;
- la figure 6 est une représentation du système de la figure 1 selon une vue en coupe ;
- la figure 7 est une représentation d'une deuxième version du système selon l'invention en faisant abstraction du boîtier dans lequel il se trouve en fonctionnement ;
- la figure 8 est une représentation selon une vue de dessus du système de la figure 1 avec le boîtier dans lequel il se trouve en fonctionnement ;
- la figure 9 est une représentation du système de la figure 8 selon une vue du coté de l'ouverture d'admission du flux primaire ;
- la figure 10 est une représentation du système de la figure 8 selon une vue du côté de l'ouverture de diffusion du flux tertiaire ; et
- la figure 11 est une représentation du système de la figure 8 selon une vue en coupe ;

La figure 1 est une représentation selon une vue isométrique d'une première version du système selon l'invention. Sur la figure 1, ainsi que sur les figures 2 à 6, le boîtier extérieur du système à été omis volontairement pour plus de clarté. Bien entendu, en fonctionnement le système se trouve dans un boîtier tel que représenté en figures 8 à 11.

Nous allons maintenant donner une description de cette première version du système selon l'invention en référence aux figures 1 à 5 qui donnent une représentation selon différentes vues du système représenté en figure 1 et à la figure 6 qui est une représentation du système de la figure 1 selon une vue en coupe par rapport à l'axe AA montré en figure 2.

Le système comprend une zone primaire 11 présentant une ouverture d'admission 12 d'un flux primaire, deux zones secondaires 13 présentant chacune une ouverture d'admission 14 d'un flux secondaire provenant de l'enceinte, une zone tertiaire 15 présentant une ouverture de diffusion 16 d'un flux tertiaire dans l'enceinte et une quatrième zone 17 présentant une ouverture d'admission 18 d'un quatrième flux provenant aussi de l'enceinte.

Le système comprend en outre des moyens d'admission 19 du flux primaire vers des moyens de traitement thermique 20 de ce flux primaire.

Le flux primaire est admis par les moyens d'admission 19, comportant une tête de piston 191 montée sur un piston 192. Le flux primaire admis dans la zone primaire se dirige vers les moyens de traitement thermique 20, par exemple des moyens de chauffage à batterie électrique ou à eau ou des moyens de climatisation permettant de chauffer ou de refroidir le flux primaire si besoin. Ainsi, le flux primaire peut être traité thermiquement par les moyens de traitement thermique 20 lorsqu'il les traverse. Selon le besoin, le flux primaire peut soit être chauffé soit être refroidi.

Le flux primaire traverse ensuite une paroi 21, séparant la zone primaire de la zone tertiaire. Cette paroi comprend une ouverture de passage 22 du flux primaire de la zone primaire 11 vers la zone tertiaire 15. L'ouverture de passage 22 est une forme creuse, dans la paroi 21, traversée par le flux primaire de son extrémité amont 22a se trouvant du côté de la zone primaire 11 vers son extrémité aval 22b se trouvant du côté de la zone tertiaire 15. La section de l'ouverture de passage 22 diminue dans le sens de circulation du flux primaire, c'est-à-dire de la zone primaire 11 vers la zone tertiaire 15 ou encore de son extrémité amont 22a vers son extrémité aval 22b,. Le passage du flux primaire par l'ouverture de passage 22, à vitesse moyenne ou importante, créé un effet venturi à proximité de l'extrémité aval 22b de l'ouverture de passage 22. Cette ouverture de passage 22 peut par exemple être une buse, une ouverture d'une forme conique ou en forme d'entonnoir ou de toute autre forme permettant de créer un effet venturi au niveau de la zone tertiaire 15 sous l'effet de la vitesse de passage du flux primaire. Du coté de son extrémité aval 22b, l'ouverture de passage 22 comprend plusieurs trous traversants 23 permettant le passage du flux primaire dans la zone tertiaire 15.

Le flux secondaire est admis dans les zones secondaires 13 par les ouvertures d'admission 14. Ce flux secondaire passe des zones secondaires 13 vers la zone tertiaire 15 par une ouverture de passage 24 se trouvant à proximité de l'extrémité aval 22a de l'ouverture de passage 22. Ainsi, l'effet venturi créé au niveau de l'extrémité aval 22b de l'ouverture de passage 22 par le passage du flux primaire favorise le passage du flux secondaire des zones secondaires 13 vers la zone tertiaire 15.

L'ouverture de passage 24 est formée par une paroi 25 qui s'étend des zones secondaires jusqu'à à la proximité de l'extrémité aval 22b de l'ouverture de passage 22, sensiblement parallèlement à une des parois latérales de l'ouverture de passage 22. Cette paroi peut être profilée de manière à obtenir le rendement maximal.

Tel que décrit plus haut, le système selon l'invention comprend en outre une quatrième zone 17 présentant une ouverture d'admission 18 d'un quatrième flux provenant de la pièce. Cette quatrième zone 17 comprend en outre une ouverture de passage 26 du quatrième flux vers la zone tertiaire 15. Le système comprend en outre des moyens d'aspiration 17, par exemple un ventilateur, disposés au niveau de l'ouverture de passage 26 et favorisant le passage du quatrième flux de la quatrième zone vers la zone tertiaire 15.

Les moyens d'admission 19 permettent à l'utilisateur de faire varier directement ou indirectement :
- la vitesse d'admission du flux primaire dans la zone primaire 11 ;
- la vitesse du flux primaire arrivant vers l'ouverture de passage 22 ;
- la vitesse de passage du flux primaire par l'ouverture de passage 22 ;
- l'effet venturi créé par le passage du flux primaire par l'ouverture de passage 22 ;
- la vitesse d'admission du flux secondaire dans la zone secondaire 13 ;
- la diffusion du flux tertiaire dans l'enceinte.

Ainsi, les moyens de d'admission 19 permettant de faire varier la composition du flux tertiaire en faisant varier les proportions du flux primaire et secondaire qui se mélange au niveau de la zone tertiaire. Ils permettent aussi de créer soit une dépression soit une surpression dans l'enceinte. Lorsque l'enceinte est une chambre d'hôpital, le système selon l'invention permet :
- de créer et maintenir une surpression dans la chambre pour réaliser un confinement d'un patient par rapport à l'extérieur dans le cas par exemple de pathologies immunodéficientes ; ou
- de créer et maintenir une dépression dans la chambre pour réaliser un confinement extérieur par rapport à un patient, dans le cas par exemple de pathologies très contagieuse.

Ainsi, grâce aux moyens de d'admission 19, l'utilisateur dispose d'un moyen de contrôle de la pression dans l'enceinte.

Par ailleurs, en faisant varier le fonctionnement des moyens de ventilation 27 disposés au niveau de l'ouverture de passage 26 du quatrième flux, l'utilisateur a la possibilité de faire varier la proportion du quatrième flux se mélangeant au flux primaire et secondaire et donc de réguler de manière plus fine la composition du flux tertiaire diffusé dans l'enceinte.

En outre, les moyens de traitement thermique 20 permettent de réguler la température du flux primaire et donc du flux tertiaire diffusé dans l'enceinte, pour :
- soit chauffer l'enceinte ;
- soit refroidir l'enceinte.

Le flux primaire peut ne pas être traité thermiquement auquel cas le système selon l'invention permet de réaliser une ventilation de l'enceinte ou simplement un renouvellement de l'air de l'enceinte.

Avantageusement, l'ouverture d'admission 14 du flux secondaire dans la zone secondaire 13 se trouve à proximité de l'ouverture de diffusion 16 du flux tertiaire dans l'enceinte. L'ouverture d'admission 18 du quatrième flux se trouve entre les ouvertures d'admission 14 du flux secondaire. L'ouverture de diffusion 16 du flux tertiaire se trouve au dessus des ouvertures d'admission 14 et 18 sur toute la largeur du système. Cette disposition permet de réaliser un système de dimensions réduites et donc peu encombrant.

Le flux primaire peut avoir subi un prétraitement quelconque par un dispositif de traitement avant d'être amené à proximité ou dans l'enceinte au moyen d'un réseau de conduit ou de gaine. Ce prétraitement peut être un traitement thermique réalisé par une pompe à chaleur. La température du flux primaire arrivant à l'ouverture d'admission 12 du système peut être constante, à une température se situant entre 8 et 35°C.

Les chemins des différents flux sont montrés schématiquement par des flèches pleines sur les figures 5 et 6.

La figure 7 présente une deuxième version du système selon l'invention selon une vue de profil. Dans la version présentée en figure 7, la paroi 25 formant l'ouverture de passage du flux secondaire de la zone secondaire 13 vers la zone tertiaire 15 est plus arrondie et l'ouverture de passage 22 est moins allongée. De plus, l'ouverture de passage 26 a une position plus rapprochée de la paroi 25. Par ailleurs, la quatrième zone fait partie de la zone secondaire.

Les figures 8 à 10 sont chacune une représentation du système de la figure 1 dans son boîtier selon différentes vues. La figure 11 est une représentation du système de la figure 1 dans son boîtier selon une vue en coupe par rapport à l'axe BB montré en figure 8. Le boîtier 28 présente une enveloppe thermique et acoustique non pollugène et approuvée par les standards de protection incendie. Le boîtier comprend des trous 28 permettant de l'enclipser facilement à un socle fixé sur une surface de l'enceinte. Le système comprend en outre une grille frontale 30 disposée devant les ouvertures d'admission 14 du flux secondaire, de l'ouverture d'admission 18 du quatrième flux et devant l'ouverture de diffusion 16 du flux tertiaire.

Tel que représenté sur les figures, l'ouverture d'admission du flux secondaire, et l'ouverture de diffusion du flux tertiaire se trouvent sur une même face du système selon l'invention. Une telle disposition permet de faciliter, la mise en place du système selon l'invention, par exemple au dessus d'une porte, de façon totalement ou partiellement encastrée. Par ailleurs, une telle disposition de ces ouvertures permet d'utiliser une seule grille pour les deux ouvertures. En outre, l'effet venturi créé par la diffusion du flux tertiaire dans la pièce est optimisé et l'admission du flux secondaire est ainsi facilitée.

Le système selon l'invention met en oeuvre une double induction interne : l'une au niveau de l'ouverture de passage 24 et l'autre au niveau de l'ouverture de passage 26. Ainsi, il permet de traiter 1 à 3 volumes d'air provenant de l'enceinte (flux secondaire et quatrième flux) pour 1 volume d'air primaire (flux primaire). De plus, en utilisant un flux primaire à basse température, autour par exemple de 8°C, et à moyenne ou haute vitesse, il permet, d'une part, une importante induction, et, d'autre part, de réduire les dimensions des gaines du réseau de distribution du flux primaire. Ce qui a pour résultat une économie d'énergie de 10 à 15 % par rapport aux systèmes de diffusion d'air actuellement existants. Tel que nous avons décrit ci-dessus, le système selon l'invention permet de gérer :
- la ventilation d'une enceinte,
- la température de l'enceinte, et
- la pression de l'enceinte

De plus, le système selon l'invention est très hygiénique car il ne présente aucune zone morte où pourraient se développer des germes ou des condensats.

Par ailleurs, le système décrit ci-dessus peut être mis en oeuvre dans une installation de diffusion d'air. Une telle installation peut comprendre une pompe à chaleur fournissant un flux primaire traité thermiquement à plusieurs systèmes de diffusion d'air se trouvant chacun dans une enceinte, au moyen d'un réseau de gaines de distribution du flux primaire. La température du flux primaire fourni aux systèmes de diffusion d'air peut être constante, chacun des systèmes permettant ensuite de réguler indépendamment la température du flux tertiaire diffusé dans l'enceinte. La régulation de la température de diffusion d'air dans chaque enceinte peut être réalisée grâce à un module électronique de contrôle. Ce module électronique de contrôle peut aussi permettre de contrôler et de réguler le débit des différents flux pour réaliser une dépression ou une surpression dans l'enceinte tel que décrit plus haut.

Chaque module de contrôle et de régulation peut être relié à un module central de supervision. Ce module central de supervision peut acquérir les données de fonctionnement de chacun des systèmes de diffusion grâce à une communication avec les modules de contrôle et de supervision associé à chacun d'eux. Il peut aussi modifier à distance le fonctionnement de chacun des systèmes de diffusion, de manière individuel, en agissant sur les modules de contrôle associé.

Le paramétrage de chacun des systèmes peut se faire par tout moyen comme par exemple au moyen informatique ou de télécommunication, comme par exemple un Pocket PC, connecté par liaison Bluetooth à chaque module de contrôle et de régulation.

Le module central de supervision peut être connecté à un écran tactile. La supervision peut se faire par connexion TCP/IP permettant ainsi d'utiliser un réseau existant dans l'enceinte.

## Revendications

1. Système de diffusion d'air dans une enceinte se présentant sous la forme d'un ensemble monobloc, ledit système comprenant :
- une zone (11), dite primaire, présentant une ouverture d'admission (12) dans ladite zone primaire (11) d'un flux d'air, dit primaire,
- une zone (13), dite secondaire, présentant une ouverture d'admission (14), dans ladite zone secondaire (13), d'un flux d'air, dit secondaire, provenant de ladite enceinte,
- une zone (15), dite tertiaire, dans laquelle débouchent lesdites zones primaire (11) et secondaire (13), et
- des moyens de mélange desdits flux primaires et secondaires fournissant un flux d'air, dit tertiaire, diffusé dans ladite enceinte au travers d'une ouverture (16), dite de diffusion, de ladite zone tertiaire (15) ;
**caractérisé en ce que** :
- ladite ouverture d'admission (14) du flux secondaire est disposée sous ladite ouverture de diffusion (16) du flux tertiaire, de façon que la diffusion du flux tertiaire dans l'enceinte crée un effet d'induction favorisant l'admission du flux secondaire dans la zone secondaire (13) ;
- ladite ouverture d'admission (12) du flux primaire est prévue à l'opposée desdites ouvertures (14,16) d'admission du flux secondaire et de diffusion du flux tertiaire ; et
- lesdites ouvertures (16,12,14) de diffusion et d'admission sont orientées de sorte que la diffusion du flux tertiaire dans ladite enceinte est réalisée suivant une direction parallèle à la direction d'admission du flux d'air primaire dans ladite zone primaire (11) et à la direction d'admission du flux secondaire dans ladite zone secondaire (13).

2. Système selon la revendication 1, **caractérisé en ce qu'**il se présente sous la forme d'un tiroir ou d'un rack monobloc prévu pour être inséré dans un boîtier ou un emplacement.

3. Système selon la revendication 2, **caractérisé en ce que** le boîtier ou l'emplacement comporte une enveloppe thermique et/ou acoustique.

4. Système selon l'une quelconque des revendications 1 à 3, **caractérisé en ce que** les moyens de mélange comprennent une paroi (21) entre la zone primaire (11) et la zone tertiaire (15), traversée par le flux primaire et réalisant un mélange du flux primaire et secondaire par effet venturi sous l'action de la vitesse de passage du flux primaire.

5. Système selon la revendication 4, **caractérisé en ce que** la paroi comprend une partie présentant une forme creuse (22), dite ouverture de passage primaire, traversée par le flux primaire pour passer de la zone primaire (11) à la zone tertiaire (15), la section de ladite forme creuse (22) diminuant progressivement entre une extrémité amont (22a) située du coté de la zone primaire (11) et une extrémité aval (22b) située du coté de la zone tertiaire (15) de manière à ce que le passage dudit flux primaire par ladite forme creuse (22) créé un effet venturi dans la zone tertiaire (15) au niveau de ladite extrémité aval (22b).

6. Système selon la revendication 5, **caractérisé en ce que** le flux secondaire passe de la zone secondaire (13) vers la zone tertiaire (15) par une ouverture de passage (24), dite secondaire, se trouvant à proximité de l'extrémité aval (22b) de la forme creuse (22), de façon à ce que l'effet venturi créé favorise le passage du flux secondaire de la zone secondaire (13) vers la zone tertiaire (15).

7. Système selon la revendication 6, **caractérisé en ce que** l'ouverture de passage secondaire (24) est formée par une paroi (25) qui s'étend sensiblement parallèlement à l'une des parois latérales de la forme creuse (22).

8. Système selon l'une quelconque des revendications 4 à 7, **caractérisé en ce que** la paroi comporte une pluralité d'ouvertures de passage (23), traversés par le flux primaire lorsque ledit flux primaire passe de la zone primaire (11) vers la zone tertiaire (15), chacune desdites ouvertures présentant une forme sensiblement tronconique, la plus grande section de ladite forme tronconique se trouvant du côté de la zone primaire (11) et plus petite section de la forme tronconique se trouvant du côté de la zone tertiaire (15).

9. Système selon l'une quelconque des revendications précédentes, **caractérisé en ce qu'**il comprend une quatrième zone (17) présentant une ouverture d'admission (18) d'un quatrième flux provenant de l'enceinte.

10. Système selon la revendication 9, **caractérisé en ce qu'**il comprend une ouverture de passage (26) du quatrième flux de la quatrième zone (17) vers la zone tertiaire (15) pour se mélanger au flux primaire et secondaire, le flux tertiaire étant alors composé des flux primaire et secondaire et du quatrième flux.

11. Système selon la revendication 10, **caractérisé en ce qu'**il comprend des moyens de ventilation (27) disposés au niveau de l'ouverture de passage (26) du quatrième flux favorisant le passage du quatrième flux de la quatrième zone (17) vers la zone tertiaire (15).

12. Système selon l'une quelconque des revendications 9 à 11, **caractérisé en ce que** l'ouverture d'admission (18) du quatrième flux se trouve à proximité de l'ouverture de diffusion (16) du flux tertiaire, de façon à ce que la diffusion du flux tertiaire dans l'enceinte crée un effet d'induction favorisant l'admission du quatrième flux dans la quatrième zone (17).

13. Système selon l'une quelconque des revendications précédentes, **caractérisé en ce qu'**il comprend des moyens d'admission (19) prévus pour aspirer le flux primaire vers les moyens de mélange.

14. Système selon la revendication 13, **caractérisé en ce que** les moyens d'admission (19) comprennent au moins un moyen d'aspiration et/ou un moyen de régulation disposé(s) au niveau de l'ouverture d'admission (12) du flux primaire.

15. Système selon l'une quelconque des revendications précédentes, **caractérisé en ce qu'**il comprend en outre des moyens de traitement thermique (20) du flux primaire disposés entre l'ouverture d'admission (12) du flux primaire et les moyens de mélange, et prévus pour être traversés par le flux primaire.

16. Installation de diffusion d'air comprenant au moins un système de diffusion d'air selon l'une quelconque des revendications précédentes.

17. Installation selon la revendication 16, **caractérisée en ce que** le flux primaire est au préalable traité par un dispositif de pompe à chaleur.

## Patentansprüche

1. System zur Luftverteilung in einer als einstückige Anordnung geformten Einfassung, umfassend:
- einen sogenannten Primärbereich (11), der eine Einlassöffnung (12) eines sogenannten Primärluftstroms in den Primärbereich (11) aufweist,
- einen sogenannten Sekundärbereich (13), der eine Einlassöffnung (14) eines sogenannten Sekundärluftstroms aus der Einfassung in den Primärbereich (13) aufweist,
- einen sogenannten Tertiärbereich (15), in welchem der Primärbereich (11) und der Sekundärbereich (13) einmünden, und
- Einrichtungen zum Vermischen des Primärluftstroms mit dem Sekundärluftstrom, einen sogenannten Tertiärluftstrom liefernd, welcher in die Einfassung durch eine sogenannte Verteilungsöffnung (16) des sogenannten Tertiärbereichs (15) hindurch verteilt wird,
**dadurch gekennzeichnet, dass**:
- die Einlassöffnung (14) des Sekundärluftstroms unter der Verteilungsöffnung (16) des Tertiärluftstroms angeordnet ist, sodass die Verteilung des Tertiärluftstroms in die Einfassung eine Einströmungswirkung erzeugt, welche die Zufuhr des Sekundärluftstroms in den Sekundärbereich (13) fördert;
- die Einlassöffnung (12) des Primärluftstroms der Einlassöffnung (14) des Sekundärluftstroms und der Verteilungsöffnung (16) des Tertiärluftstroms gegenüberliegend angeordnet vorgesehen ist; und
- die Verteilungs- und Einlassöffnungen (16, 12, 14) derart ausgerichtet sind, dass die Verteilung des Tertiärluftstroms in die Einfassung in einer parallel zur Einlassrichtung des Primärluftstroms in den Primärbereich (11) und zur Einlassrichtung des Sekundärluftstroms in den Sekundärbereich (13) verlaufenden Richtung erfolgt.

2. System nach Anspruch 1, **dadurch gekennzeichnet, dass** es in der Form einer Schublade oder eines einstückigen Gestells geformt ist, das zum Einbau in einem Gehäuse oder einer Einbaustelle vorgesehen ist.

3. System nach Anspruch 2, **dadurch gekennzeichnet, dass** das Gehäuse oder die Einbaustelle eine thermische und/oder akustische Schale enthält.

4. System nach einem der Ansprüche 1 bis 3, **dadurch gekennzeichnet, dass** die Mischeinrichtungen eine Trennwand (21) zwischen dem Primärbereich (11) und dem Tertiärbereich (15) umfassen, welche von dem Primärluftstrom durchströmt wird und eine Vermischung des Primärluftstroms mit dem Sekundärluftstrom durch Venturi-Effekt unter Einwirkung der Durchströmgeschwindigkeit des Primärluftstroms ausführt.

5. System nach Anspruch 4, **dadurch gekennzeichnet, dass** die Trennwand einen Abschnitt umfasst, welcher eine Hohlform (22), die sogenannte Primärdurchlassöffnung, aufweist, die von dem Primärluftstrom aus dem Primärbereich (11) kommend in den Tertiärbereich (15) hinein durchströmt wird, wobei der Querschnitt der Hohlform (22) allmählich zwischen einem vorgelagerten, auf der Seite des Primärbereichs (11) liegenden Ende (22a) und einem nachgelagerten, auf der Seite des Tertiärbereichs (15) liegenden Ende (22b) sich derart verjüngt, sodass der Durchlass des Primärluftstroms durch die Hohlform (22) einen Venturi-Effekt in dem Tertiärbereich (15) an der Höhe des nachgelagerten Endes (22b) erzeugt.

6. System nach Anspruch 5, **dadurch gekennzeichnet, dass** der Sekundärluftstrom von dem Sekundärbereich (13) kommend in den Tertiärbereich (15) durch eine sogenannte Sekundärdurchlassöffnung (24) gelangt, welche in der Nähe des nachgelagerten Endes (22b) der Hohlform (22) angeordnet ist, sodass der erzeugte Venturi-Effekt den Durchlass des Sekundärluftstroms von dem Sekundärbereich (13) kommend in den Tertiärbereich (15) hinein fördert.

7. System nach Anspruch 6, **dadurch gekennzeichnet, dass** die Sekundärdurchlassöffnung (24) durch eine Trennwand (25) ausgebildet ist, die sich im Wesentlichen parallel zu einer der Seitenwände der Hohlform (22) erstreckt.

8. System nach einem der Ansprüche 4 bis 7, **dadurch gekennzeichnet, dass** die Trennwand eine Vielfalt an Durchlassöffnungen (23) enthält, welche durch den Primärluftstrom durchströmt werden, wenn der Primärluftstrom von dem Primärbereich (11) kommend in den Tertiärbereich (15) gelangt, wobei die jeweiligen Öffnungen eine im Wesentlichen kegelstumpfförmige Form aufweisen, wobei der größte Querschnitt der kegelstumpfförmigen Form auf der Seite des Primärbereichs (11) angeordnet ist und der kleinste Querschnitt des kegelstumpfförmigen Form auf der Seite des Tertiärbereichs (15) angeordnet ist.

9. System nach einem der vorhergehenden Ansprüche, **dadurch gekennzeichnet, dass** es einen vierten Bereich (17) umfasst, der eine Einlassöffnung (18) eines vierten Luftstroms aus der Einfassung aufweist.

10. System nach Anspruch 9, **dadurch gekennzeichnet, dass** es eine Durchlassöffnung (26) des vierten Luftstroms von dem vierten Bereich (17) kommend in den Tertiärbereich (15) hinein zur Vermischung mit dem Primärluftstrom und dem Sekundärluftstrom umfasst, wobei der Tertiärluftstrom dann aus dem Primärluftstrom, dem Sekundärluftstrom und dem vierten Luftstrom besteht.

11. System nach Anspruch 10, **dadurch gekennzeichnet, dass** es Belüftungseinrichtungen (27) umfasst, die an der Durchlassöffnung (26) des vierten Luftstroms angeordnet sind, wodurch der Durchlass des vierten Luftstroms von dem vierten Bereich (17) kommend in den Tertiärbereich (15) hinein dadurch gefördert wird.

12. System nach einem der Ansprüche 9 bis 11, **dadurch gekennzeichnet, dass** die Einlassöffnung (18) des vierten Luftstroms in der Nähe der Verteilungsöffnung (16) des Tertiärluftstroms angeordnet ist, sodass die Verteilung des Tertiärluftstroms in die Einfassung eine Einströmungswirkung erzeugt, welche die Zufuhr des Sekundärluftstroms in den vierten Bereich (17) fördert.

13. System nach einem der vorhergehenden Ansprüche, **dadurch gekennzeichnet, dass** es zur Einsaugung des Primärluftstroms zu den Mischeinrichtungen hin vorgesehene Einlasseinrichtungen (19) umfasst.

14. System nach Anspruch 13, **dadurch gekennzeichnet, dass** die Einlasseinrichtungen (19) mindestens eine Einsaugungseinrichtung und/oder eine Regeleinrichtung umfasst, das/die an der Einlassöffnung (12) des Primärluftstroms angeordnet ist/sind.

15. System nach einem der vorhergehenden Ansprüche, **dadurch gekennzeichnet, dass** es außerdem Einrichtungen zur thermischen Behandlung (20) des Primärluftstroms umfasst, welche zwischen der Einlassöffnung (12) des Primärluftstroms und den Mischeinrichtungen angeordnet und dafür vorgesehen sind, vom Primärluftstrom durchströmt zu werden.

16. Anlage zur Luftverteilung, umfassend mindestens ein System zur Luftverteilung nach einem der vorhergehenden Ansprüche.

17. Anlage nach Anspruch 16, **dadurch gekennzeichnet, dass** der Primärluftstrom vorab mittels einer Wärmepumpevorrichtung behandelt wird.

## Claims

1. A system for the distribution of air in an enclosure, presented in the form of a monoblock assembly, said system comprising:
- a zone (11), called primary zone, having an opening (12) in said primary zone (11) for the intake of an airflow, called primary airflow,
- a zone (13), called secondary zone, having an opening (14), in said secondary zone (13), for the intake of an airflow, called secondary airflow, originating from said enclosure,
- a zone (15), called tertiary zone, into which said primary (11) and secondary (13) zones open, and
- means for mixing said primary and secondary flows, supplying an airflow, called tertiary airflow, distributed in said enclosure through an opening (16), called distribution opening, of said tertiary zone (15);
**characterized in that**:
- said opening (14) for the intake of the secondary flow is arranged below said opening (16) for the distribution of the tertiary flow, so that the distribution of the tertiary flow in the enclosure creates an induction effect promoting the intake of the secondary flow into the secondary zone (13);
- said opening (12) for the intake of the primary flow is provided opposite said openings (14, 16) for the intake of the secondary flow and distribution of the tertiary flow; and
- said distribution and intake openings (16, 12, 14) are oriented in such a way that the distribution of the tertiary flow in said enclosure is carried out in a direction parallel to the direction of intake of the primary airflow in said primary zone (11) and to the direction of intake of the secondary flow in said secondary zone (13).

2. The system according to claim 1, **characterized in that** it is presented in the form of a monoblock drawer or of a monoblock rack provided in order to be inserted into a housing or a slot.

3. The system according to claim 2, **characterized in that** the housing or the slot contains a thermal and/or acoustic cover.

4. The system according to any one of claims 1 to 3, **characterized in that** the mixing means comprise a wall (21) between the primary zone (11) and the tertiary zone (15), through which the primary flow passes, and producing a mixture of the primary and secondary flow by the Venturi effect under the action of the passage speed of the primary flow.

5. The system according to claim 4, **characterized in that** the wall comprises a part having a hollow shape (22), called primary passage opening, through which the primary flow passes, in order to pass from the primary zone (11) to the tertiary zone (15), the cross section of said hollow shape (22) progressively reducing between an upstream end (22a) situated on the side of the primary zone (11) and a downstream end (22b) situated on the side of the tertiary zone (15) so that the passage of said primary flow through said hollow shape (22) creates a Venturi effect in the tertiary zone (15) at the level of said downstream end (22b).

6. The system according to claim 5, **characterized in that** the secondary flow passes from the secondary zone (13) to the tertiary zone (15) via a passage opening (24), called secondary passage opening, located close to the downstream end (22b) of the hollow shape (22), so that the Venturi effect created promotes the passage of the secondary flow from the secondary zone (13) to the tertiary zone (15).

7. The system according to claim 6, **characterized in that** the secondary passage opening (24) is formed by a wall (25) which extends substantially parallel to one of the lateral walls of the hollow shape (22).

8. The system according to any one of claims 4 to 7, **characterized in that** the wall contains a plurality of passage openings (23), through which the primary flow passes when said primary flow passes from the primary zone (11) to the tertiary zone (15), each of said openings having a substantially frustoconical shape, the larger cross section of said frustoconical shape being located on the side of the primary zone (11) and the smaller cross section of the frustoconical shape being located on the side of the tertiary zone (15).

9. The system according to any one of the preceding claims, **characterized in that** it comprises a fourth zone (17) having an opening (18) for the intake of a fourth flow originating from the enclosure.

10. The system according to claim 9, **characterized in that** it comprises an opening (26) for the passage of the fourth flow from the fourth zone (17) to the tertiary zone (15) in order to mix with the primary and secondary flows, the tertiary flow then being composed of the primary and secondary flows and the fourth flow.

11. The system according to claim 10, **characterized in that** it comprises ventilation means (27) arranged at the level of the opening (26) for passage of the fourth flow promoting the passage of the fourth flow from the fourth zone (17) to the tertiary zone (15).

12. The system according to any one of claims 9 to 11, **characterized in that** the opening (18) for the intake of the fourth flow is located close to the opening (16) for the distribution of the tertiary flow, so that the distribution of the tertiary flow in the enclosure creates an induction effect promoting the intake of the fourth flow into the fourth zone (17).

13. The system according to any one of the preceding claims, **characterized in that** it comprises inlet means (19) provided for aspirating the primary flow towards the mixing means.

14. The system according to claim 13, **characterized in that** the inlet means (19) comprise at least one aspiration means and/or a regulation means arranged at the level of the opening (12) for intake of the primary flow.

15. The system according to any one of the preceding claims, **characterized in that** it comprises moreover means (20) for the thermal treatment of the primary flow, arranged between the opening (12) for the intake of the primary flow and the mixing means, and provided for the primary flow to pass therethrough.

16. An installation for the distribution of air comprising at least one air distribution system according to any one of the preceding claims.

17. The installation according to claim 16, **characterized in that** the primary flow is treated beforehand using a heat pump device.
